# FASCICULE DE BREVET EUROPEEN

(11) **EP 1 667 823 B1**
(45) Date de publication et mention de la délivrance du brevet: **13.12.2006**
(21) Numéro de dépôt: 04816234.1
(22) Date de dépôt: 23.09.2004
(51) Int. Cl.: B26D 3/22

(54) **DISPOSITIF DE DECOUPAGE EN MORCEAUX CALIBRES D'UN PRODUIT ALIMENTAIRE**
VORRICHTUNG ZUM SCHNEIDEN VON LEBENSMITTELPRODUKTEN IN KALIBRIERTE STÜCKE
DEVICE FOR CUTTING FOOD PRODUCTS INTO CALIBRATED PIECES

(30) Priorité: 24.09.2003 FR 0311331
(43) Date de publication de la demande: 14.06.2006
(73) Titulaire: BAELEN-GAILLARD, 75016 Paris (FR)
(72) Inventeur: PAYA, Denis, F-42380 Perigneux (FR); EMSENS, Michel, F-42490 Fraisses (FR)
(74) Mandataire: Thivillier, Patrick
(86) Numéro de dépôt international: PCT/FR2004/050458
(87) Numéro de publication internationale: WO 2005/030444

(56) Documents cités:
- DE-A- 10 113 015
- FR-A- 2 805 487

## Description

L'invention se rattache au secteur technique des machines agroalimentaires pour la production en continu de morceaux calibrés de viande, de forme générale sensiblement parallélépipédique.

Différentes solutions techniques ont été proposées pour assurer, en continu, le découpage en morceaux calibrés de produits alimentaires. On peut citer, par exemple, l'enseignement du brevet FR 2.689.804 qui concerne une machine à découper les aliments équipée de couteaux à lames multiples actionnés en mouvement de va-et-vient, et d'un couteau de découpage transversal disposé devant les couteaux à lames multiples dans une direction d'avancement.

Le brevet FR 2.754.207 concerne une machine présentant une chambre dans laquelle est disposé le produit à découper. Au moins un vérin, équipé d'un organe poussoir, dirige le produit en direction d'un système de grilles coupantes aptes à réaliser une pluralité de coupes selon deux plans orthogonaux. Une lame tranchante disposée devant le système de grilles provoque le découpage en morceaux du produit au fur et à mesure de son déplacement au travers des grilles.

Le brevet DE 101 13 015 est la base du préambule de la revendication 1 et décrit un dispositif de coupe d'un produit alimentaire en morceaux calibrés. Pour l'essentiel, ce dispositif comprend un disque rotatif équipé diamétralement d'une pluralité de griffes disposées en regard d'une contre-lame de coupe rectiligne. Si l'on considère l'orientation du tranchant des différentes griffes, d'une part, et le fait que le produit à trancher n'est pas accompagné au plus près de la coupe, d'autre part, la qualité de la coupe n'est pas totalement satisfaisante avec des déchets importants. On observe également une usure importante des organes de coupe.

L'invention concerne plus particulièrement un dispositif de découpage qui trouve une application avantageuse, qui ne doit pas être considérée comme limitative, dans le cas d'une machine pour le découpage en morceaux calibrés d'un produit alimentaire, notamment du type poitrine de porc, comme il ressort de l'enseignement du brevet FR 2.805.487. Selon l'enseignement de ce brevet, la machine de traitement comprend un organe de transfert du produit à découper dans une chambre dite de compression équipée de moyens aptes à exercer des efforts de pression sur ledit produit, pour le réduire au moins en épaisseur et en longueur. Une chambre de découpe est en communication avec la chambre de compression en étant apte à recevoir le produit soumis aux efforts de pression. Cette dernière chambre est équipée d'un moyen apte à pousser et à diriger le produit en direction d'un système de coupe conformé pour provoquer le découpage en morceaux du produit, au fur et à mesure de son déplacement, sous l'effet d'une poussée exercée par ledit moyen.

A partir de la conception de base de ce type de machine, il est apparu important de pouvoir augmenter, d'une manière significative, les cadences de production, d'éviter les déchets , de diminuer l'usure des organes de coupe et d'accompagner le produit au plus prêt de la coupe

Pour résoudre un tel problème, il a été conçu et mis au point un dispositif de découpage en morceaux calibrés d'un produit alimentaire notamment du type poitrine de porc adaptable à une machine du type de celle comprenant des moyens d'alimentation, de compression et de poussée du produit en direction dudit dispositif.

Ce dispositif comprend, d'une manière connue :
- un disque vertical entraîné en rotation et présentant au moins un ensemble de coupe constitué par un bloc portant une pluralité de griffes régulièrement espacées et en contact avec une contre-lame de coupe rectiligne ;
- au moment de la coupe, les griffes sont disposées verticalement pour réaliser la coupe d'une pluralité de morceaux du produit calibré en combinaison avec la contre-lame sous l'effet de l'entraînement du disque et de la poussée exercée sur le produit.

Selon l'invention, voir revendication 1, compte tenu des problèmes posés à résoudre:
- une partie des griffes déborde de la contre-lame pour coopérer avec une pièce d'usure montée en bout d'une partie de la machine à partir de laquelle est évacué le produit sous l'effet de poussée ;
- la partie débordante des griffes pénètre dans l'épaisseur de la pièce d'usure de sorte que la contre-lame de coupe soit tangente à l'extrémité de ladite pièce.
Avantageusement, la pièce d'usure est réversible pour augmenter, par conséquent, sa durée de vie.

Pour résoudre le problème posé d'avoir un angle d'attaque de coupe progressive permettant une retenue du produit à l'intérieur de la chambre, les griffes présentent un tranchant incliné selon un angle de sensiblement 45° par rapport à la surface du produit.

Pour résoudre le problème posé de régler idéalement la distance entre les pointes des griffes et le tranchant de la contre-lame, le tranchant incliné des griffes est prolongé par une partie rectiligne orientée en sens inverse et apte à prendre appui contre le tranchant de la contre-lame de coupe.

Pour résoudre le problème posé de garantir une découpe complète des morceaux de viande, la pointe des griffes considérée au niveau de l'intersection du tranchant et de la partie d'appui, est positionné en débordement de l'extrémité inférieure du tranchant de la cotre-lame de coupe.

Avantageusement, le bloc portant les griffes et la contre-lame de coupe, sont fixés chacun sur un support rendu solidaire du disque, de part et d'autre, d'une fenêtre formée dans l'épaisseur dudit disque pour permettre le débordement de l'ensemble de coupe. Le ou les supports sont montés sur le disque, avec capacité de réglage.

L'invention est exposée ci-après plus en détail à l'aide des figures des dessins annexés dans lesquels :
- la figure 1 est une vue à caractère schématique montrant un exemple d'application du dispositif de découpage en morceaux calibrés d'un produit alimentaire, notamment du type poitrine, à une machine comprenant des moyens d'alimentation, de compression et de poussée du produit en direction dudit dispositif de coupe ;
- la figure 2 est une vue en perspective montrant les principaux éléments de l'ensemble de coupe ;
- la figure 3 est, à une échelle plus importante, une vue partielle et en coupe considérée au droit d'un ensemble de coupe ;
- la figure 4 est une vue en perspective à caractère schématique montrant le découpage en morceaux calibrés des produits.

On a illustré, figure 1, un exemple de réalisation d'une machine qui peut avantageusement être équipée du dispositif de découpage en morceaux calibrés selon l'invention, d'un produit (P) sous forme notamment d'une poitrine de porc. Le bâti de la machine est équipé d'un plan de travail (1) disposé horizontalement et destiné à recevoir le produit à traiter depuis un poste d'alimentation jusqu'au poste de découpage. La machine présente deux chambres distinctes (2) et (3) susceptibles d'être mises en communication. Le fond de chacune des chambres (2) et (3) est, par exemple, constitué directement par le plan de travail (1).

La chambre (2) est agencée pour constituer une chambre de compression, afin de réduire les dimensions du produit (P), notamment en épaisseur et/ou en longueur. La chambre (3) constitue une chambre de découpe en étant en communication avec le dispositif de coupe. La machine est équipée d'un organe de transfert (4) apte à recevoir le produit à traiter en provenance d'un convoyeur ou autre et à le transférer successivement dans les différentes chambres (2) et (3). Cet organe de transfert peut être constitué par un tiroir étagé (4) assujetti à un vérin de commande (5). Ce tiroir (4) présente deux zones de réception (4a) et (4b) de hauteur différente. La zone (4a), de plus faible hauteur, est introduite latéralement dans la chambre de compression (2) pour, dans un premier temps, recevoir le produit (P), puis dans un deuxième temps transférer le produit compressé dans la chambre de découpe (3). La zone (4b), de hauteur plus importante, reçoit le produit au départ du cycle. La compression du produit (P) dans la chambre (2) s'effectue par un vérin (6) dont la tige est équipée en bout d'une semelle d'appui (7).

La chambre de découpe (3) est équipée d'un vérin (10) dont la tige est rendue solidaire d'une semelle (11) pour diriger et pousser en continu le produit compressé (P), en direction du dispositif de coupe monté en bout de ladite chambre et en communication avec une ouverture (8).

On rappelle que ces différentes dispositions, pour amener le produit (P) au niveau du dispositif de coupe ressortent de l'enseignement du brevet FR 2.805.487.

Selon l'invention, le dispositif de coupe est constitué par un disque (9) disposé verticalement en regard de l'ouverture (8) de la chambre de découpe (3). Le disque (9) est entraîné positivement en rotation par tout moyen connu et approprié. Ce disque présente au moins un ensemble de coupe. Chaque ensemble de coupe est constitué par un bloc (12) portant une pluralité de griffes (13) régulièrement espacées, et en contact avec une conte-lame de coupe rectiligne (14). Avantageusement, le disque (9) reçoit plusieurs ensembles de coupe. Par exemple, deux ensembles de coupe disposés diamétralement, ou bien trois ensembles disposés à 120° ou encore quatre ensembles décalés de 90°.

Le bloc (12) portant les griffes (13) est rendu solidaire d'un support (15) fixé sur la face externe du disque (9), de manière à ce que les griffes (13) débordent d'une fenêtre (9a) formée dans l'épaisseur du disque. La ou les fenêtres (9a) sont disposées radialement pour être présentées en regard de l'ouverture (8) au fur et à mesure de l'entraînement en rotation du disque (9). De la même façon, la contre-lame de coupe (14) est fixée sur un support (16) fixé avec capacité de réglage sur le disque, de manière à ce que la contre-lame de coupe (14) déborde également par la fenêtre (9a).

Comme il sera indiqué dans la suite de la description, au niveau de la fenêtre (9a), les griffes (13) sont en contact avec la contre-lame de coupe (14).

Selon une autre caractéristique importante de l'invention, une partie des griffes (13) déborde de la contre-lame (14) pour coopérer avec une pièce d'usure (17) montée en bout de la chambre de découpe (3), à partir de laquelle est évacué le produit (P) sous l'effet de la poussée de la semelle (11) assujettie au vérin (10).

Au moment de la coupe, les griffes (13) sont disposées verticalement pour réaliser la coupe d'une pluralité de morceaux de produit calibrés en combinaison avec la contre-lame (14) sous l'effet d'entraînement du disque (9) et de la poussée exercée par la semelle (11) sur ledit produit (P) (figure 4).

Selon une caractéristique, les griffes (13) présentent un tranchant (13a) incliné selon un angle (α) de sensiblement 45° par rapport à la surface du produit, c'est-à-dire par rapport à la surface d'appui de la plaque d'usure (17). Ces dispositions permettent d'avoir une attaque de coupe progressive pour maintenir le produit (P) à l'intérieur de la chambre (3).

Le tranchant (13a) des griffes (13) est prolongé par une partie rectiligne (13b) orientée en sens inverse et apte à prendre appui contre le tranchant (14a) de la contre-lame coupante rectiligne (14). Ces dispositions permettent de régler idéalement la distance entre les pointes des griffes (13) et le tranchant de la lame droite (14).

D'une manière importante, les pointes (13) considérée au niveau de l'intersection du tranchant (13a) et de la partie d'appui (13b), sont positionnées en débordement de l'extrémité inférieure du tranchant (14a) de la contre-lame de coupe (14).

A titre indicatif, ce dépassement est d'environ 1 mm. Cette partie débordante pénètre dans la pièce d'usure (17) pour que la contre-lame rectiligne (14) soit rasante à l'extrémité de ladite pièce. Cette pièce d'usure (17) est, par exemple, réalisée en matière plastique haute densité. On observe que cette pièce d'usure (17) peut être réversible, pour doubler sa durée de vie.

Compte tenu de ces dispositions, il apparaît que la coupe transversale s'effectue par l'intermédiaire des différentes griffes (13) portées par le bloc (15), tandis que la coupe en tranches est réalisée par la contre-lame droite (14).

L'épaisseur de la tanche coupée, est fonction de la vitesse d'avance du poussoir de coupe (10) - (11).

Bien évidemment, la machine est équipée, notamment à la sortie de chambre de découpe (3), au niveau du disque, de tous moyens aptes à assurer la réception et l'évacuation des morceaux de viande coupés.

Les avantages ressortent bien de la description, en particulier on souligne et on rappelle :
- la retenue du produit à l'intérieur de la chambre au moment de la coupe, limitant les déchets ;
- la qualité de la coupe obtenue ;
- les cadences de production élevées selon la vitesse de rotation du disque et du nombre d'ensembles de coupe l'équipant.

## Revendications

1. Dispositif de découpage en morceaux calibrés d'un produit alimentaire notamment du type poitrine de porc adaptable à une machine du type de celle comprenant des moyens d'alimentation, de compression et de poussée du produit en direction dudit dispositif qui comprend :
- un disque vertical (9) entraîné en rotation et présentant au moins un ensemble de coupe constitué par un bloc (15) portant une pluralité de griffes (13) régulièrement espacées et en contact avec une contre-lame de coupe rectiligne (14) ;
- au moment de la coupe, les griffes (13) sont disposées verticalement pour réaliser la coupe d'une pluralité de morceaux du produit calibré en combinaison avec la contre-lame (14) sous l'effet de l'entraînement du disque (9) et de la poussée exercée sur le produit ;
**caractérisé en ce que** :
- une partie des griffes (13) déborde de la contre-lame (14) pour pouvoir coopérer quand le dispositif est monté sur la machine avec une pièce d'usure (17) montée en bout d'une partie de la machine à partir de laquelle est évacué le produit sous l'effet de poussée ;
- la partie débordante des griffes (13) pénètre dans l'épaisseur de la pièce d'usure (17) de sorte que la contre-lame de coupe (14) soit tangente à l'extrémité de ladite pièce.

2. Dispositif selon la revendication 1, **caractérisé en ce que** les griffes (13) présentent un tranchant (13a) incliné selon un angle de sensiblement 45° par rapport à la surface du produit.

3. Dispositif selon la revendication 2, **caractérisé en ce que** le tranchant incliné (13a) des griffes (13) est prolongé par une partie rectiligne (13b) orientée en sens inverse et apte à prendre appui contre le tranchant (14a) de la contre-lame de coupe (14).

4. Dispositif selon la revendication 3, **caractérisé en ce que** la pointe des griffes (13) considérée au niveau de l'intersection du tranchant (13a) et de la partie d'appui (13b), est positionné en débordement de l'extrémité inférieure du tranchant (14a) de la cotre-lame de coupe (14).

5. Dispositif selon la revendication 1, **caractérisé en ce que** le bloc (15) portant les griffes (13) et la contre-lame de coupe (14) sont fixés chacun sur un support rendu solidaire du disque (9) de part et d'autre d'une fenêtre (9a) formée dans l'épaisseur dudit disque pour permettre le débordement de l'ensemble de coupe.

6. Dispositif selon la revendication 5, **caractérisé en ce que** le ou les supports sont montés sur le disque (9), avec capacité de réglage.

## Claims

1. A device for cutting up a food product, especially a product of the pork belly type, into sized pieces that is suitable for a machine of the type comprising means of feeding, compressing and pushing the product towards said device which comprises,
- A vertical disc (9) rotatably driven and having at least one cutting assembly consisting of a block (15) carrying a plurality of evenly spaced claws (13) that are in contact with a straight cutting counter-blade (14);
- At the instant of cutting, the claws (13) are vertically located in order to obtain cutting of a plurality of sized pieces of the product in combination with counter-blade (14) due to the action of driving the disc (9) and the thrust exerted on the product;
**characterised in that**:
- Some of the claws (13) protrude beyond counter-blade (14) in order to be able to cooperate, when the device is mounted on the machine, with a wearing part (17) fitted on the end of a part of the machine from which the product is discharged due to the thrust action;
- The protruding part of claws (13) penetrates into the thickness of wearing part (17) so that cutting counter-blade (14) is tangential to the tip of said part.

2. A device as claimed in claim 1, **characterised in that** claws (13) have a cutting edge (13a) sloping at an angle of substantially 45° relative to the surface of the product.

3. A device as claimed in claim 2, **characterised in that** the sloping cutting edge (13a) of claws (13) extends as a straight part (13b) oriented in the opposite direction and capable of pressing against cutting edge (14a) of cutting counter-blade (14).

4. A device as claimed in claim 3, **characterised in that** the sharp point of claws (13) viewed at the point where cutting edge (13a) and support part (13b) intersect is positioned so that it protrudes beyond the lower end of cutting edge (14a) of cutting counter-blade (14).

5. A device as claimed in claim 1, **characterised in that** block (15) that carries claws (13) and cutting counter-blade (14) are each fixed on a mounting that is connected to disc (9) either side of a window (9a) formed in the thickness of said disc in order to allow protrusion of the cutting assembly.

6. A device as claimed in claim 5, **characterised in that** the mounting(s) is/are adjustably fitted on disc (9).

## Patentansprüche

1. Vorrichtung zum Schneiden von Lebensmittelprodukten in kalibrierte Stücke, insbesondere Produkte wie Schweinebrust, die mit einer Maschine geschnitten werden können, welche mit Zufuhr-, Druck- und Schubelementen für die Stücke in Richtung der Vorrichtung ausgestattet ist, und folgendes besitzt:
- eine vertikale Scheibe (9), die drehend angetrieben wird, und mindestens eine Schneideinheit aufweist, die aus einem Block (15) besteht, der eine Vielzahl von Greifern (13) aufweist, die in regelmäßigem Abstand angeordnet sind, und mit einer Gegenschneide für geraden Schnitt (14) in Kontakt stehen;
- im Augenblick des Schneidens sind die Greifer (13) vertikal angeordnet, so dass durch den Antrieb der Scheibe (9) und den Schub, der auf das Produkt ausgeübt wird, eine Vielzahl Stücke des kalibrierten Produktes in Verbindung mit der Gegenschneide (14) hergestellt wird;
**dadurch gekennzeichnet, dass**:
- ein Teil der Greifer (13) über die Gegenschneide (14) hinausragt, um mit einem verschleißfesten Teil (17) zusammenwirken zu können - wenn die Vorrichtung an der Maschine montiert ist -, das am Ende eines Teils der Maschine montiert ist, von wo aus das Produkt aufgrund des Schubs ausgetragen wird;
- der überstehende Teil der Greifer (13) dringt in das verschleißfeste Teil (17) ein, so dass die Gegenschneide (14) das Ende des Teils berührt.

2. Vorrichtung nach Anspruch 1, **dadurch gekennzeichnet, dass** die Greifer (13) eine im wesentlichen um 45° gegenüber der Oberfläche des Produktes geneigte Schneidkante (13a) aufweisen.

3. Vorrichtung nach Anspruch 2, **dadurch gekennzeichnet, dass** die geneigte Schneidkante (13a) der Greifer (13) durch einen geraden Abschnitt (13b) verlängert wird, der in umgekehrter Richtung ausgerichtet ist, und sich gegen die Schneidkante (14a) der Gegenschneide (14) abstützen kann.

4. Vorrichtung nach Anspruch 3, **dadurch gekennzeichnet, dass** die Spitze der Greifer (13) im Bereich des Schnittpunktes der Schneidkante (13a) mit dem Abstützbereich (13b) über das untere Ende der Schneidkante (14a) der Gegenschneide (14) hinausragt.

5. Vorrichtung nach Anspruch 1, **dadurch gekennzeichnet, dass** der Block (15) mit den Greifern (13) und der Gegenschneide (14) jeweils an einer Halterung befestigt ist, die zu beiden Seiten eines Fensters (9a), das in der Scheibe gebildet wird, mit der Scheibe verbunden sind, so dass die Schneideinheit überstehen kann.

6. Vorrichtung nach Anspruch 5, **dadurch gekennzeichnet, dass** die Halterung oder die Halterungen an der Scheibe (9) montiert sind, und verstellt werden können.
